# EUROPÄISCHE PATENTSCHRIFT

(11) **EP 2 588 695 B1**
(45) Veröffentlichungstag und Bekanntmachung des Hinweises auf die Patenterteilung: **20.09.2017**
(21) Anmeldenummer: 11729907.3
(22) Anmeldetag: 17.06.2011
(51) Int. Cl.: E05F 3/22, E05F 3/00

(54) **Türschließer mit Verschlussstopfen**
Door closer with closing plug
Ferme-porte avec bouchon d'obturation

(30) Priorität: 01.07.2010 DE 102010017683
(43) Veröffentlichungstag der Anmeldung: 08.05.2013
(73) Patentinhaber: dormakaba Deutschland GmbH, 58256 Ennepetal (DE)
(72) Erfinder: HELLWIG, Alexander, 58256 Ennepetal (DE)
(74) Vertreter: Balder IP Law, S.L.
(86) Internationale Anmeldenummer: PCT/EP2011/003006
(87) Internationale Veröffentlichungsnummer: WO 2012/000620

(56) Entgegenhaltungen:
- EP-A1- 1 709 275
- DE-A1-102007 032 838
- DE-U1- 20 002 515
- US-A- 3 421 176

## Beschreibung

Die vorliegende Erfindung betrifft einen Türschließer gemäß dem Oberbegriff des Anspruch 1.

Die DE 10 2007 032 838 A1 offenbart eine Endkappe, die innenliegende Befestigungskonturen besitzt, die in Nuten klemmend eingreifen, wobei die Nuten an einem Aufsatz eines Türschließergehäuses angeordnet sind. Die Endkappe wird frontseitig auf den Aufsatz aufgeschoben, wobei die Befestigungskonturen sich in den Nuten erstrecken und die Endkappe klemmend am Gehäuse des Türschließers hält.

Nachteilig bei dieser Ausführungsform sind die zur Anbringung der Nuten am Aufsatz des Türschließergehäuses entstehenden Kosten sowie die Abstimmung zwischen den Befestigungskonturen der Endkappe und den Nuten des Aufsatzes.

Ein weiterer Nachteil liegt darin, dass zwischen der Endkappe und der Abdeckung des Türschließergehäuses ein Spalt vorhanden ist, der je nach Auslegung der Toleranzen ein unakzeptables Erscheinungsbild darstellt.

Ein zusätzlicher Nachteil besteht darin, dass diese Ausführungsform erkennen lässt, dass die Endkappe von Dritten mühelos und ohne großen Aufwand zu entfernen ist, welches dazu führt, dass an dem Türschließer Vandalismus vorgenommen werden kann.

Es ist daher die Aufgabe der vorliegenden Erfindung, einen Türschließer mit einer Endkappe zur Verfügung zu stellen, die die obigen Nachteile überwindet und einfach gestaltet ist, sowie kostengünstig herzustellen ist.

Diese Aufgabe wird gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Die Erfindung schließt die technische Lehre ein, dass in einer Öffnung des Türschließergehäuses eine Aufnahme angeordnet ist und ein Verschlussstopfen einen Steg mit einer Kulisse aufweist, wobei beim Einsetzen des Verschlussstopfens in die Öffnung die Aufnahme mit der Kulisse derart zusammenwirkt, dass sich der Verschlussstopfen radial verdreht und die Kulisse den Verschlussstopfen führt wobei eine axiale Fixierung des Verschlussstopfens in einer Längsachse erzielt wird und die radiale Fixierung des Verschlussstopfens durch mindestens einen Federarm erfolgt, der an dem Verschlussstopfen angeordnet ist.

Die erfinderische Ausführungsform besitzt den Vorteil, dass der Verschlussstopfen in die Öffnung eingelassen wird und durch die Kulisse derart geführt wird, dass der Verschlussstopfen die Position erreicht, bei der der Verschlussstopfen eine fixierte Anordnung im Türschließergehäuse einnimmt, wobei für Dritte nicht erkennbar ist, dass der Verschlussstopfen abnehmbar ist, da eine Möglichkeit des Anfassens unterbunden ist, wodurch einem Vandalismus vorgebeugt wird. Die Kulisse weist einen Rücksprung auf, in den die Aufnahme aufgrund mindestens eines der Federarme in Richtung der Längsachse fixiert wird. Der Verschlussstopfen wird aufgrund des Rücksprungs am Türöffnergehäuse gehalten, wodurch dynamischen Einwirkungen auf das Türschließergehäuse entgegengewirkt wird.

Ebenso von Vorteil ist, dass die Aufnahme im Randbereich der Öffnung angeordnet ist. Somit ist ein sofortiges Zusammenwirken zwischen der Aufnahme und dem Verschlussstopfen gewährleistet.

Weiterhin von Vorteil ist, dass die Aufnahme als Bolzen oder Stift ausgebildet ist. Hierdurch kann eine einfache und somit kostengünstige Geometrie genutzt werden, um den Verschlussstopfen an das Türschließergehäuse anzubringen.

Ebenfalls von Vorteil ist, dass die Aufnahme mittels schrauben oder nieten oder pressen oder kleben an dem Türöffnergehäuse befestigt ist. Es ist durch diese Befestigungsarten eine einfache Anordnung der Aufnahme an das Türschließergehäuse sichergestellt.

Auch von Vorteil ist, dass die Öffnung eine zylindrische Bohrung ist. Da ein Türschließer für seine Funktion eine Verschlussschraube mit einer zylindrischen Form besitzt, ist es aus Gründen der Herstellung einfach, den Bereich, der durch einen Verschlussstopfen verschlossen wird, ebenfalls zylindrisch auszuführen.

Weiterhin von Vorteil ist, dass der Verschlussstopfen außen eine zylindrische Form besitzt, wobei die Abmaße dieser zylindrischen Form geringer ist, als die zylindrische Bohrung der Öffnung. Somit ist sichergestellt, dass der Verschlussstopfen zumindest teilweise in die Öffnung eingelegt werden kann.

Ebenso von Vorteil ist, dass der Verschlussstopfen von der Öffnung zumindest teilweise aufgenommen wird. Der Verschlussstopfen wird derart in die Öffnung eingedreht, dass ein Überstand des Verschlussstopfens an der Oberfläche des Türschließergehäuses vermieden wird. Die Kulisse ist in einem Steg ausgestaltet, der an dem Verschlussstopfen angeordnet ist. Hierdurch ist ein direktes Zusammenwirken zwischen dem Verschlussstopfen und der Aufnahme sichergestellt.

Auch von Vorteil ist, dass an dem Steg ein Schaft angeordnet ist. Der Schaft verlängert die Anlagefläche zur Aufnahme hin, um eine stabile Fixierung des Verschlussstopfens im Türschließergehäuse zu erreichen.

Ebenso von Vorteil ist, dass im Abschnitt der Federarme die Federarme einen Außendurchmesser bilden, der größer ist als die zylindrische Bohrung der Öffnung. Sobald der Verschlussstopfen in die Öffnung eingedreht wird, haben die an den Seiten des Verschlussstopfens angeordneten Federarme das Bestreben, in ihre Ausgangslage zurück zu gelangen, wobei sie sich an die Zylinderfläche der Öffnung anlehnen, welches dazu führt, das der Verschlussstopfen in der Öffnung zentriert wird.

Ebenfalls von Vorteil ist, dass die Federarme den Verschlussstopfen in der Öffnung aufgrund der Zylinderfläche in Bezug auf die Längsachse axial fixiert. Durch die Ausgestaltung der Federarme wird eine Abstützung der Federarme an der Zylinderfläche erzielt, wodurch ein gleichmäßiger Spalt zwischen dem Türschließergehäuse und der außen liegenden Zylinderfläche des Verschlussstopfens erreicht wird.

Weiterhin von Vorteil ist, dass der Verschlussstopfen eine Kontur aufweist, die einer stirnseitigen Kontur des Türschließergehäuses angepasst ist. Somit kann auf unterschiedlichen Designvarianten des Türschließergehäuses reagiert werden, um dem Design des Türschließergehäuses am Verschlussstopfen folgen zu können.

Vorteilhaft ist, dass der Verschlussstopfen aus Kunststoff oder Metall besteht. Hierdurch ist eine Variantenvielfalt sichergestellt, wobei auf Designvorschlägen reagiert werden kann. Bei der Kunststoffausführung des Verschlussstopfens wird ein effektiver Herstellungsprozess genutzt.

Ebenfalls von Vorteil ist, dass bei der Herstellung des Verschlussstopfens die farbliche Gestaltung gewählt werden kann. Somit ist eine Variantenvielfalt gewährleistet.

Eine weitere bevorzugte Ausführungsform ist, dass der Verschlussstopfen vollständig von der Öffnung aufgenommen wird. Die Ausgestaltung des Verschlussstopfens lässt für nicht eingeweihte Personen nicht erkennen, dass der Verschlussstopfen vom Türschließergehäuse entfernbar ist.

Die Erfindung eines bevorzugten Ausführungsbeispiels wird anhand der nachstehenden Beschreibung und Figuren näher dargestellt.

Es zeigen:
- Figur 1:: einen Türschließer mit einem vollständig in das Türschließergehäuse eingelassenen Verschlussstopfen in perspektivischer Ansicht,
- Figur 2:: einen Türschließer in einer perspektivischen Ansicht, bei dem der Verschlussstopfen entfernt ist vom Türschließergehäuse,
- Figur 3:: ein Detail W aus der Figur 2,
- Figur 4:: den Verschlussstopfen in einer perspektivischen Ansicht,
- Figur 5:: den Verschlussstopfen in einer weiteren perspektivischen Ansicht,
- Figur 6:: eine Schnittansicht in einer perspektivischen Ansicht, bei der der Verschlussstopfen in das Gehäuse des Türschließergehäuses eingedreht ist,

Die Figur 1 zeigt einen Türschließer mit einem Türschließergehäuse 20, wobei ein Verschlussstopfen 10 eine Öffnung des Türschließergehäuses 20 verschließt. Die Figur 1 zeigt die Achsen X, Y und Z des Türschließergehäuses 20, wobei die Z-Achse die Längsachse 85 des Türschließergehäuses 20 ist, über die der Verschlussstopfen 10 in das Türschließergehäuses 20 montiert und demontiert wird.

Die Figur 2 zeigt den Türschließer aus der Figur 1, wobei der Verschlussstopfen 10 von dem Türschließergehäuse 20 entfernt dargestellt ist, wodurch eine Öffnung 80 des Türschließergehäuses 20 erkennbar ist. Der Pfeil 90 gibt an, dass der Verschlussstopfen 10 in Richtung der Längsachse 85 in die Öffnung des Türschließergehäuses 20 eingesetzt wird. Die Figur 2 beinhaltet weiterhin eine Detailangabe W sowie eine Schnittebene A-A.

Die Figur 3 zeigt die Detailansicht W aus der Figur 2. Die Öffnung 80 des Türschließergehäuses 20 ist erkennbar, die eine zylindrische Form besitzt, wodurch eine Zylinderfläche 25 gebildet ist. Im Bereich der Öffnung 80 ist im Randbereich eine Aufnahme 30 angeordnet, die mit dem Verschlussstopfen 10 zusammenwirkt. Der Verschlussstopfen 10 weist eine Zylinderfläche 15 auf, die einen geringeren Durchmesser aufweist, als die zylindrische Öffnung 80 des Türschließergehäuses 20, welches gewährleistet, dass der Verschlussstopfen 10 in die Öffnung 80 einführbar ist. Die Kontur 70 des Verschlussstopfens 10 ist der stirnseitigen Kontur 75 des Türschließergehäuses 20 angepasst, wodurch eine homogene Flächengestaltung erzielt wird. Das Türschließergehäuse 20 besitzt Bohrungen, die mit Hilfe von zusätzlichen Befestigungsmitteln zur Befestigung des Türschließers an einem Türrahmen, Türblatt einer Wand oder ähnlichem dienen.

Die Figur 3 zeigt eine Bohrung 65 dieser Befestigungsbohrungen.

Die Figur 4 zeigt den Verschlussstopfen 10. Die Zylinderfläche 15 bildet den zylindrischen Bereich des Verschlussstopfens 10, wobei der zylindrische Bereich des Verschlussstopfens 10 auf einer Seite durch die Kontur 70 begrenzt ist. Die Kontur 70 ist die Sichtseite des Verschlussstopfens 10, die nach dem Zusammenbau mit dem Türschließergehäuse 20 sichtbar bleibt. Der zylindrische Bereich wird an der weiteren zweiten Seite durch Federarme 50, 55 begrenzt, die durch Freimachungen in Teilbereichen der Zylinderfläche 15 gebildet sind. Die Zylinderfläche 15 wird durch einen Steg 45 unterbrochen, wobei sich der Steg 45 als innen liegende Verbindung der inneren zylindrischen Flächen erstreckt. Der Steg 45 weist eine Kulisse 35 auf, die in einem Abschnitt einen Rücksprung 40 besitzt.

Die Figur 5 zeigt den Verschlussstopfen 10 in einer weiteren perspektivischen Ansicht. An dem Steg 45 ist ein Schaft 60 angeordnet, der einen Abschnitt der Kulisse 35 beinhaltet, wobei der Rücksprung 40 auch im Bereich des Schaftes 60 gebildet ist. Der Schaft 60 nimmt die Aufnahme 30 auf und stabilisiert im Bereich des Rücksprungs 40 die Positionierung des Verschlussstopfens 10 an der Aufnahme 30. Die Federarme 50, 55 werden durch Freimachungen im Bereich der Zylinderfläche 15 gebildet.

Die Figur 6 zeigt eine Schnittansicht aufgrund der Schnittebene A-A aus der Figur 2. Der Verschlussstopfen 10 ist in das Türschließergehäuse 20 eingedreht, wobei die Kulisse 35 den Verschlussstopfen 10 aufgrund der Aufnahme 30 geführt hat und die Federarme 50, 55 den Verschlussstopfen 10 derart fixiert haben, dass die Aufnahme 30 in dem Rücksprung 40 verrastet. Die Aufnahme 30 hält den Verschlussstopfen 10 aufgrund der Kulisse 35, dem Rücksprung 40 und dem Steg 45 sowie den Federarmen 50, 55 in der Öffnung 80 des Türschließergehäuses 20 derart, dass auf der stirnseitigen Fläche des Türschließergehäuses 20 eine homogene Oberfläche vorhanden ist, wobei überstehende oder tiefer liegende Verschlussstopfen 10 vermieden werden. Es ist erkennbar, dass der Verschlussstopfen 10 die Bohrungen 60 abdeckt.

Das Türschließergehäuse 20 besitzt stirnseitig eine Kontur 75, welche durch zylindrische Öffnungen 80 unterbrochen wird. Die Öffnungen 80 stellen einen Zugang zu Bohrungen 65 sicher, um an Hand der Bohrungen 65 und zusätzlichen Schrauben den Türschließer beispielsweise an einer Tür befestigen zu können. Die Bohrungen 65 können in einer Nacharbeit oder direkt im Gussprozess hergestellt werden. Die Öffnungen 80 können andere Ausprägungen wie beispielsweise eine ovale Form besitzen, wobei sich die entsprechende Kontur an dem Verschlussstopfen 10 entsprechend anschließt. Um Vandalismus an dem Türschließer vorbeugen zu können, wird ein Verschlussstopfen 10 genutzt, um die Öffnung 80 des Türschließergehäuses 20 zu verschließen, wodurch die Bohrungen 65 und die Schrauben sowie weitere erforderliche Bauteile eines Türschließers abgedeckt werden. Die Ausgestaltung des Verschlussstopfens 10 wird derart gewählt, dass die stirnseitige Kontur 75 des Türschließergehäuses 20 auf den Verschlussstopfen 10 übertragen wird, wodurch der Verschlussstopfen 10 eine Kontur 70 erhält, die der stirnseitigen Kontur 75 des Türschließergehäuses 20 entspricht, um ein homogenes Erscheinungsbild des Türschließergehäuses 20 und somit des Türschließers zu erzielen. Diese Ausgestaltung des Verschlussstopfens 10 ist insbesondere deshalb zu wählen, um unbefugten Personen keinen Hinweis darüber zu geben, dass der Verschlussstopfen 10 von dem Türschließergehäuse 20 demontierbar ist.

In der Öffnung 80 des Türschließergehäuses 20 ist eine Aufnahme 30 angeordnet, die als Bolzen oder Stift ausgestaltet ist, wobei die Aufnahme 30 in das Türschließergehäuse 20 eingeschraubt, genietet gepresst oder geklebt wird, um eine feste Verbindung zu dem Türschließergehäuse 20 zu gewährleisten.

Der Verschlussstopfen 10 weist einen Steg 45 auf, der eine Kulisse 35 mit einem Rücksprung 40 beinhaltet. Wird der Verschlussstopfen 10 in Richtung des Pfeils 90 auf der Längsachse 85 des Türschließergehäuses 20 in die Öffnung 80 gesteckt, so wirken die Aufnahme 30 und die Kulisse 35 zusammen, wobei der Verschlussstopfen 10 von der Aufnahme aufgrund der Kulisse 35 geführt wird.

Hierbei dreht sich der Verschlussstopfen 10 um die Aufnahme 30 und bewegt sich radial in Richtung der Endposition. Die Endposition des Verschlussstopfen 10 wird erreicht, indem mindestens ein Federarm 50, 55, die an dem Verschlussstopfen 10 angeordnet sind, den Rücksprung 40 der Kulisse 35 an die Aufnahme 30 drückt, wobei der Verschlussstopfen 10 mit der Aufnahme 30 verrastet. Diese Verrastung kann alternativ oder zusätzlich aufgrund von separaten Federelementen wie beispielsweise einer Druckfeder ermöglicht werden.

Die Federarme 50, 55 sind an dem Verschlussstopfen 10 derart ausgestaltet, dass sie einen größeren Außendurchmesser besitzen, als die zylindrische Öffnung 80. Hierdurch stützen sich die Federarme 50, 55 an der Zylinderfläche 25 der Öffnung 80 ab, welches dazu führt, dass der Verschlussstopfen 10 in die Öffnung 80 eingedreht und radial auf der Längsachse 85 des Türschließergehäuses 20 geführt und schließlich in dem Rücksprung 40 fixiert wird. Weiterhin wird der Verschlussstopfen 10 durch die Federarme 50, 55 axial fixiert, da die Ausgestaltung der Federarme 50, 55 so ausgelegt ist, dass eine Abstützung der Federarme 50, 55 an der Zylinderfläche 25 auch in axialer Richtung gewährleistet ist, wobei die hier dargestellt axiale Richtung die Y-Achse des Türschließergehäuses 20 betrifft.

Der Steg 45 weist einen Schaft 60 auf, der die Fixierung des Verschlussstopfens 10 unterstützt, da der Rücksprung 40 sich in den Schaft 60 erstreckt, wodurch der Rücksprung 40 mit einer zusätzlichen Fläche vergrößert wird. Somit wird der Verschlussstopfen 10 an dem Türöffnergehäuse 20 stirnseitig gehalten.

Befugte Personen können den Verschlussstopfen 10 von dem Türschließergehäuse 20 demontieren, indem sie auf eine Seite des Verschlussstopfens 10 drücken, die sich neben der Y-Achse des Türschließergehäuses 20 befindet. Hierbei löst sich der Verschlussstopfen 10 aus der Fixierung des Rücksprungs 40, wobei der Verschlussstopfen 10 aufgrund der Kulisse 35 durch drehen von der Öffnung 80 entfernt werden kann.

### Bezugszeichenliste

- 10: Verschlussstopfen
- 15: Zylinderfläche
- 20: Türschließergehäuse
- 25: Zylinderfläche
- 30: Aufnahme
- 35: Kulisse
- 40: Rücksprung
- 45: Steg
- 50: Federarm
- 55: Federarm
- 60: Schaft
- 65: Bohrung
- 70: Kontur
- 75: Kontur
- 80: Öffnung
- 85: Längsachse
- 90: Pfeil

## Patentansprüche

1. Türschließer mit einem Türschließergehäuse (20) und einem Verschlussstopfen (10) zum stirnseitigen Verschluss einer Öffnung (80) des Türschließergehäuses (20), wobei in der Öffnung (80) des Türschließergehäuses (20) eine Aufnahme (30) zur fixierten Anordnung des Verschlussstopfens (10) im Türschließergehäuse (20) angeordnet ist, **dadurch gekennzeichnet, dass** der Verschlussstopfen (10) einen Steg (45) mit einer Kulisse (35) aufweist, wobei die Kulisse (35) einen Rücksprung (40) aufweist und wobei beim Einsetzen des Verschlussstopfens (10) in die Öffnung (80) die Aufnahme (30) mit der Kulisse (35) derart zusammenwirkt, dass sich der Verschlussstopfen (10) radial verdreht und die Kulisse (35) den Verschlussstopfen (10) führt wobei eine axiale Fixierung des Verschlussstopfens (10) in einer Längsachse (85) des Türschließergehäuses (20) erzielt wird, wobei durch mindestens einen am Verschlussstopfen (10) angeordneten Federarm (50, 55) die Aufnahme (30) im Rücksprung (40) der Kulisse (35) in Richtung der Längsachse (85) fixiert wird und die radiale Fixierung des Verschlussstopfens (10) durch den mindestens einen Federarm (50, 55) erfolgt.

2. Türschließer mit einem Türschließergehäuse (20) und einem Verschlussstopfen (10) nach Anspruch 1, **dadurch gekennzeichnet, dass** die Aufnahme (30) im Randbereich der Öffnung (80) angeordnet ist.

3. Türschließer mit einem Türschließergehäuse (20) und einem Verschlussstopfen (10) nach Anspruch 1, **dadurch gekennzeichnet, dass** die Aufnahme (30) als Bolzen oder Stift ausgebildet ist.

4. Türschließer mit einem Türschließergehäuse (20) und einem Verschlussstopfen (10) nach den Ansprüchen 1 und 2, **dadurch gekennzeichnet, dass** die Aufnahme (30) mittels schrauben oder nieten oder pressen oder kleben an dem Türöffnergehäuse (20) befestigt ist.

5. Türschließer mit einem Türschließergehäuse (20) und einem Verschlussstopfen (10) nach Anspruch 1, **dadurch gekennzeichnet, dass** die Öffnung (80) eine zylindrische Bohrung ist.

6. Türschließer mit einem Türschließergehäuse (20) und einem Verschlussstopfen (10) nach den Ansprüchen 1 und 4, **dadurch gekennzeichnet, dass** der Verschlussstopfen (10) außen eine zylindrische Form besitzt, wobei die Abmaße dieser zylindrischen Form geringer ist, als die zylindrische Bohrung der Öffnung (80).

7. Türschließer mit einem Türschließergehäuse (20) und einem Verschlussstopfen (10) nach Anspruch 5, **dadurch gekennzeichnet, dass** der Verschlussstopfen (10) von der Öffnung (80) zumindest teilweise aufgenommen wird.

8. Türschließer mit einem Türschließergehäuse (20) und einem Verschlussstopfen (10) nach Anspruch 7, **dadurch gekennzeichnet, dass** an dem Steg (45) ein Schaft (60) angeordnet ist.

9. Türschließer mit einem Türschließergehäuse (20) und einem Verschlussstopfen (10) nach Anspruch 1, **dadurch gekennzeichnet, dass** im Abschnitt der Federarme (50, 55) die Federarme (50, 55) einen Außendurchmesser bilden, der größer ist als die zylindrische Bohrung der Öffnung (80).

10. Türschließer mit einem Türschließergehäuse (20) und einem Verschlussstopfen (10) nach Anspruch 9, **dadurch gekennzeichnet,**
**dass** die Federarme (50, 55) den Verschlussstopfen (10) in der Öffnung (80) aufgrund der Zylinderfläche (25) in Bezug auf die Längsachse (85) axial fixiert.

11. Türschließer mit einem Türschließergehäuse (20) und einem Verschlussstopfen (10) nach Anspruch 1, **dadurch gekennzeichnet, dass** der Verschlussstopfen (10) eine Kontur (70) aufweist, die einer stirnseitigen Kontur (75) des Türschließergehäuses (20) angepasst ist.

12. Türschließer mit einem Türschließergehäuse (20) und einem Verschlussstopfen (10) nach Anspruch 1, **dadurch gekennzeichnet, dass** der Verschlussstopfen (10) aus Kunststoff oder Metall besteht.

13. Türschließer mit einem Türschließergehäuse (20) und einem Verschlussstopfen (10) nach den Ansprüchen 11 und 12, **dadurch gekennzeichnet, dass** bei der Herstellung des Verschlussstopfens (10) die farbliche Gestaltung gewählt werden kann.

14. Türschließer mit einem Türschließergehäuse (20) und einem Verschlussstopfen (10) nach den Ansprüchen 4 bis 6 und 10, **dadurch gekennzeichnet, dass** der Verschlussstopfen (10) vollständig von der Öffnung (80) aufgenommen wird.

## Claims

1. A door closer having a door closer housing (20) and a sealing plug (10) for sealing the frontal face of an opening (80) of the door closer housing (20), wherein, in the opening (80) of the door closer housing (20), a reception member (30) for the fixed disposition of the sealing plug (10) is disposed in the door closer housing (20),
**characterized in that** the sealing plug (10) has a web (45) with a slotted link (35), wherein the slotted link (35) includes a recess (40) and wherein, when inserting the sealing plug (10) into the opening (80), the reception member (30) cooperates with the slotted link (35) in such a way that the sealing plug (10) radially rotates and the slotted link (35) guides the sealing plug (10), wherein an axial immobilization of the sealing plug (10) is achieved in a longitudinal axis (85) of the door closer housing (20), wherein, by means of at least one spring arm (50, 55), which is disposed at the sealing plug (10), the reception member (30) is immobilized in the recess (40) of the slotted link (35) in the direction of the longitudinal axis (85), and the radial immobilization of the sealing plug (10) is realized by means of the at least one spring arm (50, 55).

2. The door closer having a door closer housing (20) and a sealing plug (10) according to claim 1, **characterized in that** the reception member (30) is disposed in the border area of the opening (80).

3. The door closer having a door closer housing (20) and a sealing plug (10) according to claim 1, **characterized in that** the reception member (30) is configuration as a bolt or as a pin.

4. The door closer having a door closer housing (20) and a sealing plug (10) according to the claims 1 and 2, **characterized in that** the reception member (30) is fastened to the door closer housing (20) by means of screwing or riveting or pressing or bonding.

5. The door closer having a door closer housing (20) and a sealing plug (10) according to claim 1, **characterized in that** the opening (80) is a cylindrical bore hole.

6. The door closer having a door closer housing (20) and a sealing plug (10) according to the claims 1 and 4, **characterized in that** the sealing plug (10) has a cylindrical shape on the outside, wherein the dimensions of this cylindrical shape are smaller than of the cylindrical bore of the opening (80).

7. The door closer having a door closer housing (20) and a sealing plug (10) according to claim 5, **characterized in that** the sealing plug (10) is at least partially received in the opening (80).

8. The door closer having a door closer housing (20) and a sealing plug (10) according to claim 7, **characterized in that** a shaft (60) is disposed at the web (45).

9. The door closer having a door closer housing (20) and a sealing plug (10) according to claim 1, **characterized in that,** in the portion of the spring arms (50, 55), the spring arms (50, 55) form an exterior diameter which is larger than the cylindrical bore of the opening (80).

10. The door closer having a door closer housing (20) and a sealing plug (10) according to claim 9, **characterized in that** the spring arms (50, 55) axially immobilize the sealing plug (10), with regard to the longitudinal axis (85), in the opening (80) on account of the cylindrical surface (25).

11. The door closer having a door closer housing (20) and a sealing plug (10) according to claim 1, **characterized in that** the sealing plug (10) has a contour (70), which is adapted to a frontal end contour (75) of the door closer housing (20).

12. The door closer having a door closer housing (20) and a sealing plug (10) according to claim 1, **characterized in that** the sealing plug (10) is made from plastic material or from metal.

13. The door closer having a door closer housing (20) and a sealing plug (10) according to the claims 11 and 12, **characterized in that** the colour concept can be selected when manufacturing the sealing plug (10).

14. The door closer having a door closer housing (20) and a sealing plug (10) according to the claims 4 to 6 and 10, **characterized in that** the sealing plug (10) is received completely in the opening (80).

## Revendications

1. Ferme-porte avec un boîtier de ferme-porte (20) et avec un bouchon d'obturation (10) pour obturer la face frontale d'une ouverture (80) du boîtier de ferme-porte (20), dans lequel une réception (30) pour l'agencement de façon fixée du bouchon d'obturation (10) dans le boîtier de ferme-porte (20) est agencée dans l'ouverture (80) du boîtier de ferme-porte (20),
**caractérisé en ce que** le bouchon d'obturation (10) présente une nervure (45) avec une coulisse (35), la coulisse (35) ayant un retrait (40) et, lors de l'insertion du bouchon d'obturation (10) dans l'ouverture (80), la réception (30) coopère de telle façon avec la coulisse (35) que le bouchon d'obturation (10) se tourne radialement et la coulisse (35) guide le bouchon d'obturation (10), une immobilisation axiale du bouchon d'obturation (10) dans un axe longitudinal (85) du boîtier de ferme-porte (20) étant obtenue, par l'intermédiaire d'au moins un bras de ressort (50, 55) agencé au bouchon d'obturation (10), la réception (30) étant immobilisée dans le retrait (40) de la coulisse (35) en direction de l'axe longitudinal (85), et l'immobilisation radiale du bouchon d'obturation (10) étant réalisée par ledit au moins un bras à ressort (50, 55).

2. Ferme-porte avec un boîtier de ferme-porte (20) et avec un bouchon d'obturation (10) selon la revendication 1, **caractérisé en ce que** la réception (30) est agencée dans la région du bord de l'ouverture (80).

3. Ferme-porte avec un boîtier de ferme-porte (20) et avec un bouchon d'obturation (10) selon la revendication 1, **caractérisé en ce que** la réception (30) est aménagée comme boulon ou comme goupille.

4. Ferme-porte avec un boîtier de ferme-porte (20) et avec un bouchon d'obturation (10) selon les revendications 1 et 2, **caractérisé en ce que** la réception (30) est attachée au boîtier de ferme-porte (20) par l'intermédiaire de vissage ou rivetage ou pression ou adhésion.

5. Ferme-porte avec un boîtier de ferme-porte (20) et avec un bouchon d'obturation (10) selon la revendication 1, **caractérisé en ce que** l'ouverture (80) est un trou de perçage cylindrique.

6. Ferme-porte avec un boîtier de ferme-porte (20) et avec un bouchon d'obturation (10) selon les revendications 1 et 4, **caractérisé en ce que** le bouchon d'obturation (10) possède une forme cylindrique à l'extérieur, les dimensions de cette forme cylindrique étant inférieures au trou de perçage cylindrique de l'ouverture (80).

7. Ferme-porte avec un boîtier de ferme-porte (20) et avec un bouchon d'obturation (10) selon la revendication 5, **caractérisé en ce que** le bouchon d'obturation (10) est accommodé au moins partiellement dans l'ouverture (80).

8. Ferme-porte avec un boîtier de ferme-porte (20) et avec un bouchon d'obturation (10) selon la revendication 7, **caractérisé en ce qu'**une queue (60) est agencée à la nervure (45).

9. Ferme-porte avec un boîtier de ferme-porte (20) et avec un bouchon d'obturation (10) selon la revendication 1, **caractérisé en ce que** dans la portion des bras de ressort (50, 55), les bras de ressort (50, 55) forment un diamètre extérieur qui est plus grand que le trou de perçage cylindrique de l'ouverture (80).

10. Ferme-porte avec un boîtier de ferme-porte (20) et avec un bouchon d'obturation (10) selon la revendication 9, **caractérisé en ce que** les bras de ressort (50, 55) immobilisent le bouchon d'obturation (10) axialement dans l'ouverture (80) par rapport à l'axe longitudinal (85) en raison de la surface de cylindre (25).

11. Ferme-porte avec un boîtier de ferme-porte (20) et avec un bouchon d'obturation (10) selon la revendication 1, **caractérisé en ce que** le bouchon d'obturation (10) présente un contour (70), lequel est adapté à un contour de face frontale (75) du boîtier de ferme-porte (20).

12. Ferme-porte avec un boîtier de ferme-porte (20) et avec un bouchon d'obturation (10) selon la revendication 1, **caractérisé en ce que** le bouchon d'obturation (10) consiste en matière plastique ou en métal.

13. Ferme-porte avec un boîtier de ferme-porte (20) et avec un bouchon d'obturation (10) selon les revendications 11 et 12, **caractérisé en ce que** la conception de couleur peut être choisie lors de la production de bouchon d'obturation (10).

14. Ferme-porte avec un boîtier de ferme-porte (20) et avec un bouchon d'obturation (10) selon les revendications 4 à 6 et 10, **caractérisé en ce que** le bouchon d'obturation (10) est entièrement accommodé dans l'ouverture (80).
